# FASCICULE DE BREVET EUROPEEN

(11) **EP 0 005 097 B1**
(45) Date de publication et mention de la délivrance du brevet: **10.06.1981**
(21) Numéro de dépôt: 79400218.8
(22) Date de dépôt: 04.04.1979
(51) Int. Cl.: B65D 57/00

(54) **Intercalaire permettant l'empilage de récipients, notamment de plats de type sabot**
Zwischeneinsatz für das Stapeln von Behältern, insbesondere von hufartigem Geschirr
Intercalary element for stacking recipients, notably hoof-like plates

(30) Priorité: 18.04.1978 FR 7811300
(43) Date de publication de la demande: 31.10.1979
(73) Titulaire: VERRERIE CRISTALLERIE D'ARQUES J.G. DURAND & Cie Société en commandite par actions, F-62510 Arques (FR)
(72) Inventeur: Durand, Philippe, F-62510 Arques (FR)
(74) Mandataire: Roger-Petit, Jean-Camille

## Description

La présente invention concerne le conditionnement d'un empilage de récipients qui s'emboîtent les uns dans les autres, plus particulièrement de plats de type sabot, que l'on doit protéger pour le transport notamment.

On a déjà proposé dans un brevet GB-A-678.054 un intercalaire destiné à être disposé entre les récipients superposés d'un empilage de récipients creux, comportant un plateau surélevé par rapport au fond du récipient creux sur lequel il est destiné à être posé, et de dimensions telles qu'il puisse pénétrer dans la cavité de ce récipient et être maintenu en place par ses bords; la structure proposée à cet effet risquait de manquer de solidité et n'empêchait pas le choc les uns contre les autres des bords de ces récipients superposés.

Différemment et dans un même but, le brevet FR-A-1.584.622 prévoit un premier élément en papier ou en carton, épousant parfaitement la forme intérieure des récipients destinés à être empilés, empêchant tout contact entre deux récipients superposés, et un deuxième élément consistant en un intercalaire, constitué par example par deux petits cylindres de carton de hauteur convenable, destinés à être disposés entre deux récipients superposés et perpendiculairement à leurs fonds.

Pour pallier les inconvénients de ces propositions antérieures l'objet de la présente invention est un intercalaire qui empêche tout contact d'un récipient avec celui qui lui est immédiatement supérieur dans l'empilage, qui offre les avantages d'une rapidité de mise en place à l'intérieur des récipients et d'une bonne solidité et qui conduit à des empilages très stables sans pour autant limiter le nombre de récipients d'un empilage.

A cet effet, l'intercalaire selon la présente invention, permettant l'empilage de récipients, notamment de plats de type sabot, est essentiellement caractérisé en ce qu'il consiste en une structure en carton comportant un panneau inférieur destiné à reposer sur le fond de la cavité du récipient dans lequel cette structure sera déposée, et un panneau supérieur, parallèle au premier, surélevé par rapport à celui-ci à un niveau inférieur à celui des bords dudit récipient par des entretoises relevées à angle droit reliant ces deux panneaux, lesdits panneaux étant découpés aux dimensions de la cavité du récipient avec un jeu permettant la mise en place de la structure et sur lequel est destiné à reposer le récipient superposé de l'empilage, le panneau supérieur comportant des prolongements formant, après avoir été relevés vers le haut, des languettes pouvant être appliquées contre la partie supérieure de la paroi intérieure du récipient dans lequel cette structure a été déposée et la séparer de la partie inférieure de la paroi extérieure du récipient superposé.

Conformément à un mode préféré de réalisation de la présente invention, cette structure est une structure ouverte, formée à partir d'un flan de carton ou matériau similaire, découpé de façon à comporter un premier panneau prolongé d'un côté par une bande plus étroite que lui, le reliant à un second panneau, ladite bande étant limitée longitudinalement par deux lignes de pliure, et destinée à constituer, après pliage autour de ces deux lignes de pliure, une première entretoise de la structure, ledit second panneau étant lui-même prolongé, du côté opposé à celui de la bande précitée par une autre bande, plus étroite que lui, semblable à la précédente et destinée à constituer la seconde entretoise de la structure, ladite autre bande étant prolongée ellemême, au-delà de la ligne de pliure la plus extérieure, par une patte de fixation destinée à être collée au premier panneau après mise en volume de la structure.

Les languettes repliées vers le haut déterminent avec le dessus de l'intercalaire, une cavité recevant la base du récipient supérieur dans l'empilage; si le plat est carré ou rectangulaire, les languettes seront avantageusement disposées aux angles. De plus, les récipients étant souvent arrondis aux angles, les languettes pourront présenter des stries dans le sens de leur hauteur permettant de les cintrer plus facilement pour qu'elles s'appliquent, entièrement, sans cassures, sur la paroi interne du récipient.

L'intercalaire selon la présente invention pourra également servir de support publicitaire, dans le cas où il sert à séparer des plats en verre, verre fumé, etc... ou autre matière transparente ou translucide.

Les textes et/ou dessins publicitaires, visibles par transparence, pourront figurer sur le dessus et les faces latérales de l'intercalaire.

On décrira plus en détail ci-après à titre indicatif et nullement limitatif, un mode préféré de réalisation de l'intercalaire selon l'invention en référence au dessin annexé sur lequel:
La figure 1 est une vue en plan d'un flan de carton utilisable pour la réalisation de l'invention.
La figure 2 est une vue de dessus de l'intercalaire obtenu par la mise en volume du flan représenté su la figure 1, les languettes étant encore laissées à plat.
La figure 3 est une vue en coupe transversale de l'intercalaire, avec la même position des languettes qu'a la figure 2.
La figure 4 représente une vue de dessus d'un plat dans lequel on a placé l'intercalaire.
La figure 5 est une vue en coupe longitudinale d'un empilage de deux plats réalisé avec l'intercalaire selon l'invention.

Sur la figure 1, les traits pleins indiquent les différentes découpes et les traits en pointillé représentent les lignes de pliure. Le flan de carton ou matériau similaire représenté sur cette figure comporte cinq parties adjacentes (1) à (5) séparées par des lignes de pliure. La mise en volume de l'intercalaire consiste à ramener l'un vers l'autre tous ces éléments adjacents dans le même demi-espace limité par le plan du flan de carton.

On forme ainsi une structure ouverte ayant un dessus (1), un fond (3), deux faces latérales (2) et (4), et une languette (5) destinée à être collée à la face interne du dessus (1 ), la zone de collage délimitée par un trait mixte portant le chiffre de référence (6).

Dans le mode de réalisation montré sur le dessin, l'intercalaire est destiné à venir se loger dans un plat rectangulaire de type sabot, dont, le profil général apparaît à la figure 5.

C'est pourquoi la découpe du flan de carton formant l'intercalaire présente les caractéristiques ci-après:
-Les éléments (1) et (3) sont des panneaux découpés aux dimensions de la cavité du plat, avec un certain jeu cependant, permettant d'introduire aisément l'intercalaire dans le plat. Ainsi le panneau (3) recouvre le fond du plat et le panneau (1) vient se placer dans un plan horizontal intermédiaire, les deux panneaux (1) et (3) ayant chacun la forme d'ensemble d'un rectangle arrondi aux angles, pour épouser le contour interne du plat. La hauteur de l'intercalaire est facultative; la figure 5 montre, à titre d'exemple, qu'elle correspond environ aux deux- tiers de celle du plat.
-La surface du panneau de fond (3) étant inférieure à celle du panneau (1), ce dernier présente due échancrures (7) de profondeur identique sur chacun de ses bords longitudinaux, la première sur son bord libre et la seconde sur son bord adjacent à son prolongement latéral (2) où elle forme la ligne de pliure permettant son rabattement à angle droit pour constituer une entretoise entre les panneaux (3) et (1); le prolongement latéral (4) de ce panneau (3) du côté opposé au prolongement précité (2) constitue une seconde entretoise (4) strictement identique à l'entretoise (2), (voir figure 3).

Le panneau supérieur (1) se prolonge, à ses quatre angles, par des languettes (8) susceptibles d'être repliées vers le haut, pour s'appliquer contre la paroi interne du plat; leur hauteur est telle qu'une fois l'intercalaire installé, elles dépassent du récipient. On facilite la mise en forme des languettes (8) qui doivent se cintrer pour suivre l'arrondi du plat, en prévoyant sur la face externe de chacune d'elles - comme on peut le voir sur la figure 1 qui présente le côté interne de la structure dépliée - des stries parallèles (9), disposées dans le sens de la hauteur. Le relèvement des languettes (8) est très aisé, car elles sont rattachées au panneau (1) seulement par leur partie centrale, les stries (9) pourront du reste n'être pratiquées que dans la zone centrale des languettes (8).

Ainsi les languettes (8) repliées vers le haut et le dessus (1) de l'intercalaire vont emboîter la base d'un autre plat identique au premier, les deux plats ne se touchant pas en raison des languettes (8).

Chaque plat repose ainsi sur un support large et stable; l'empilage qui en résulte est donc lui aussi très stable.

Le plat situé au sommet d'un empilage pourra être protégé par un intercalaire que l'on aura bloqué en repliant ses languettes vers le bas.

Il est du reste bien entendu que le mode de réalisation de la présente invention a été donné à titre indicatif et nullement limitatif et que des modifications peuvent être apportées sans que l'on s'écarte pour autant du cadre de la présente invention; c'est ainsi notamment que la découpe de l'intercalaire sera adaptée à la forme et à la profondeur des plats ou autres récipients ou articles culinaires, que l'on doit empiler.

## Revendications

1. Intercalaire destiné à être disposé entre les récipients superposés d'un empilage de récipients, notamment de plats de type sabot, comportant un panneau (1) surélevé par rapport au fond du récipient creux sur lequel il est destiné à être posé et de dimensions telles qu'il puisse pénétrer dans la cavité de ce récipient et être maintenu en place par son bord caractérisé en ce qu'il consiste en une structure en carton comportant un panneau inférieur (3) destiné à reposer sur le fond de la cavité du récipient dans lequel cette structure sera déposée, et un panneau supérieur (1), parallèle au premier, surélevé par rapport à celui-ci à un niveau inférieur à celui des bords dudit récipient par des entretoises (2 et 4) relevées à angle droit reliant ces deux panneaux (1 et 3), lesdits panneaux (1 et 3) étant découpés aux dimensions de la cavité du récipient avec un jeu permettant la mise en place de la structure, et sur lequel est destiné à reposer le récipient superposé de l'empilage, le panneau supérieur (1) comportant des prolongements formant, après avoir été relevés vers le haut, des languettes (8) pouvant être appliquées contre la partie supérieure de la paroi intérieure du récipient dans lequel cette structure a été déposée et la séparer de la partie inférieure de la paroi extérieure du récipient superposé.

2. Intercalaire selon la revendication 1, caractérisé en ce que cette structure est une structure ouverte, formée à partir d'un flan de carton ou matériau similaire, découpé de façon à comporter un premier panneau (1) prolongé d'un côté par une bande plus étroite que lui, le reliant à un second panneau (3), ladite bande étant limitée longitudinalement par deux lignes de pliure, et destinée à constituer, après pliage autour de ces deux lignes de pliure, une première entretoise (2) de la structure, ledit second panneau (3) étant lui-même prolongé, du côté opposé à celui de la bande précitée par une autre bande, plus étroite que lui, semblable à la précédente et destinée à constituer la seconde entretoise (4) de la structure, ladite autre bande étant prolongée elle-même, au-delà de la ligne de pliure la plus extérieure, par une patte de fixation (5) destinée à être collée au premier panneau (1) après mise en volume de la structure.

3. Intercalaire suivant la revendication 2 caractérisé en ce que le bord libre longitudinal du panneau (1) comporte une échancrure (7) et en ce que la ligne de pliure entre son bord longitudinal opposé et la bande (2) est en retrait par rapport audit bord d'une profondeur égale à celle de l'échancrure (7).

4. Intercalaire selon l'une quelconque des revendications 1 à 3, caractérisé en ce que lesdites languettes (8) présentent des stries (9) dans le sens de leur hauteur pour faciliter leur application contre la surface interne du plat.

5. Intercalaire selon la revendication 4 caractérisé en ce que les languettes (8) ne sont rattachées au panneau (1) que par leur partie centrale et qu'elles s'épanouissent latéralement de part et d'autre de cette partie centrale.

## Claims

1. An insert for placing between the superposed containers of a pile of containers particularly of the hollow tray type, comprising a panel (1) raised with respect to the bottom of the hollow container on which it is intended to be placed and having dimensions such that it may penetrate into the cavity of this container and be held in place by its edge, characterized in that it consists of a cardboard structure comprising a lower panel (3) intended to rest on the bottom of the cavity of the container in which this structure will be placed, and an upper panel (1), parallel to the first one, raised with respect to this latter to a level lower than that of the edges of said container by tie-pieces (2 and 4) raised at right angles connecting these panels (1 and 3), said panels (1 and 3) being cut out to the dimensions of the cavity of the container with a clearance for positioning the structure and on which the superposed container of the pile is intended to rest, the upper panel (1) comprises extensions forming, after being raised up, tongues (8) able to be applied against the upper part of the inner wall of the container in which this structure has been placed and separated from the lower part of the external wall of the superposed container.

2. Insert according to claim 1, characterized in that this structure is an open structure, formed from a blank of cardboard or similar material, cut out so as to comprise a first panel (1) extended on one side by a strip narrower that itself, connecting it to a second panel (3), said strip being limited longitudinally by two fold lines, and intended to form, after folding about these two fold lines, a first tie-piece (2) of the structure, the second panel (3) being itself extended, on the side opposite that of said strip by another strip, narrower than itself, similar to the preceding one and intended to form the second tie-piece (4) of the structure, said upper strip being itself extended, beyond the outermost fold line by a fixing lug (5) intended to be bonded to the first panel (1) after setting up of the structure.

3. Insert according to claim 2, characterized in that the longitudinal free edge of the panel (1) comprises an indentation (7), and in that the fold line between its opposite longitudinal edge and the strip (2) is set back with respect to said edge by a depth equal to that of the indentation (7).

4. Insert according to any one of claims 1 to 3, characterized in that said tongues (8) have ribs (9) in the direction of their height to facilitate their application against the internal surface of the tray.

5. Insert according to claim 4, characterized in that the tongues (8) are only fixed to the panel (1) by their central part and that they widen out laterally on each side of this central part.

## Patentansprüche

1. Einsatz, der zwischen die übereinandergestellten, insbesondere hohlen, schalenartigen Behälter eines Behälterstapels einzulegen ist, mit einer Platte (1), die bezüglich des Bodens des Hohlbehälters, auf den sie aufgesetzt werden soll, angehoben ist und solche Abmessungen aufweist, daß sie ins Innere dieses Behälters eindringt und von dessen Rand an ihrem Platz gehalten wird, dadurch gekennzeichnet, daß der Einsatz aus einem Kartongebilde besteht mit einer unteren Platte (3), die am Boden des Hohlraums des Behälters zu liegen kommt, in den das Gebilde eingesetzt wird, und einer parallel zu dieser verlaufenden oberen Platte (1), die zu dieser durch rechtwinklig aufgerichtete, diese Platten (1 und 3) miteinander verbindende Verbindungsstücke (2 und 4) in einem Abstand gehalten wird, der geringer ist als die Höhe der Ränder des Behälters, wobei die Platten (1 und 3) in der Größe des Behälterinneraums ausgeschnitten sind mit Spielraum zum Einsetzen des Gebildes, auf dem der darübergestellte Behälter des Stapels ruhen soll, und die obere Platte (1) Verlängerungen aufweist, welche aufgerichtet Zungen (8) bilden, die gegen den oberen Teil der Innenwand des Behälters, in den dieses Gebilde eingesetzt wurde, gedrückt und vom unteren Teil der Außenwand des darüber befindlichen Behälters getrennt werden können.

2. Einsatz nach Anspruch 1, dadurch gekennzeichnet, daß das Gebilde ein offenes Gebilde ist und aus einem Zuschnitt aus Karton oder ähnlichem Material besteht, der eine erste Platte (1) aufweist, an einer Seite verlängert durch einen Streifen, der schmäler ist als sie selbst, sie mit einer zweiten Platte (3) verbindet und in Längsrichtung von zwei Falzlinien begrenst ist, so daß er nach Faltung längs dieser Falzlinien ein erstes Verbindungsstück (2) des Gebildes ergibt, wobei die zweite Platte (3) ihrerseits auf der diesem Streifen gegenüberliegenden Seite durch einen weiteren, dem vorhergehenden ähnlichen Streifen, der schmäler ist als sie selbst, verlängert wird, der zur Bildung des zweiten Verbindungsstücks (4) dient, während der obere Streifen selbst jenseits der äußersten Falzlinie durch einen Befestigungslappen (5) verlängert wird, der nach Fertigstellen des Gebildes an der ersten Platte (1) befestigt wird.

3. Einsatz nach Anspruch 2, dadurch gekennzeichnet, daß der freie Längsrand der Platte (1) eine Ausnehmung (7) aufweist und die Falzlinie zwischen ihrem gegenüberliegenden Längsrand und dem Verbindungsstück (2) bezüglich dieses Randes um einen Betrag zurückversetzt ist, der der Tiefe der Ausnehmung (7) entspricht.

4. Einsatz nach einem der Ansprüche 1 bis 3, dadurch gekennzeichnet, daß die Zungen (8) in Richtung ihrer Höhe zur Erleichterung des Andrücken and die Innenfläche des Behälters. Rippen (9) aufweisen.

5. Einsatz nach Anspruch 4, dadurch gekennzeichnet, daß die Zungen (8) an der Platte (1) nur durch ihr Mittelteil befestigt sind und sich beiderseits desselben nach außen verbreitern.
